# EUROPÄISCHE PATENTSCHRIFT

(11) **EP 2 280 177 B1**
(45) Veröffentlichungstag und Bekanntmachung des Hinweises auf die Patenterteilung: **30.03.2016**
(21) Anmeldenummer: 10169668.0
(22) Anmeldetag: 15.07.2010
(51) Int. Cl.: F04D 29/02, F04D 29/26, F04D 29/28, F01D 5/02

(54) **Ladevorrichtung, insbesondere Abgasturbolader für ein Kraftfahrzeug**
Charging device, in particular exhaust gas turbocharger for a motor vehicle
Dispositif de chargement, notamment turbosoufflante de gaz d'échappement pour un véhicule automobile

(30) Priorität: 31.07.2009 DE 102009035629
(43) Veröffentlichungstag der Anmeldung: 02.02.2011
(73) Patentinhaber: Bosch Mahle Turbo Systems GmbH & Co. KG, 70376 Stuttgart (DE)
(72) Erfinder: Streich, Thomas, 73732, Esslingen (DE)
(74) Vertreter: BRP Renaud & Partner mbB Rechtsanwälte Patentanwälte Steuerberater

(56) Entgegenhaltungen:
- EP-A1- 1 803 941
- EP-A2- 1 193 370
- EP-A2- 1 467 062
- DE-A1- 3 039 961
- US-A- 3 019 039
- US-A1- 2002 001 522
- US-B1- 6 171 009

## Beschreibung

Die vorliegende Erfindung betrifft eine Ladevorrichtung, insbesondere einen Abgasturbolader für ein Kraftfahrzeug, mit den Merkmalen des Oberbegriffs des Anspruchs 1.

Aus der DE 196 53 210 C2 ist ein Turbolader für Verbrennungsmotoren bekannt. Dabei wird bei Temperaturschwankungen auf der Verdichterseite sowohl eine Wärmeausdehnung der Welle sowie eines auf der Welle angeordneten Bauelementes, wie z. B. eines Verdichterrades, als auch eine Wärmeausdehnung von Teilbereichen des umgebenden Gehäuses berücksichtigt. Durch zumindest die Ausbildung eines an dem Verdichtergehäuse angeordneten und dem Verdichterrad zugewandten Wandelementes aus Werkstoff, der weicher als der Werkstoff des Verdichterrads ist, kann im Falle einer Wärmeausdehnung das Verdichterrad bei Kontakt mit dem Wandelement dieses soweit abraspeln, bis zwischen Verdichterrad und Wandelement gerade kein Kontakt mehr auftritt. Dadurch ist zusätzlich der Spalt zwischen einer Gehäuseinnenwand und dem Verdichterrad minimiert und der Verdichterwirkungsgrad verbessert.

Aus der EP 1 193 370 A2 ist eine Ladeeinrichtung bekannt, bei der ein Verdichterrad von einer Welle getragen wird, wobei das Verdichterrad mit Hilfe einer als Wellenmutter ausgebildeten Fixiereinrichtung auf der Welle fixiert ist. Das Verdichterrad weist auf seiner der Turbinenseite zugewandten Seite einen Stutzen auf, der in einem als Aufnahme ausgebildeten Bauelement angeordnet ist. Somit wird auch das Bauelement mit Hilfe der Fixiereinrichtung auf der Welle fixiert. Das Verdichterrad ist aus einer Aluminiumlegierung hergestellt und weist somit einen größeren Ausdehnungskoeffizienten aufweist, als die aus Stahl hergestellte Welle und andere aus Stahl hergestellte Bestandteile des Rotors.

In der EP 1 467 062 A2 ist ein Abgasturbolader mit einem Rotor beschrieben, der eine Welle aufweist, welche ein Verdichterrad trägt und mittels einer nicht näher beschriebenen Fixiereinrichtung auf der Welle fixiert ist. Auf der Turbinenseite ist ein als Buchse ausgebildetes weiteres Bauelement angeordnet, welches ebenfalls durch die Fixiereinrichtung auf der Welle fixiert wird. Dieses Bauelement ist aus Stahl hergestellt, während das Verdichterrad aus einer Aluminiumlegierung hergestellt ist.

Weitere Ladeeinrichtungen sind aus der EP 1 803 941 A1, der US 2002/0001522 A1, der US 3,019,039, der US 6,171,009 B1 und der DE 30 39 961 A1 bekannt.

Auch Bauelemente, die verdichterseitig auf der Welle angeordnet sind, unterliegen, wie die Welle selbst, im Falle einer Temperaturerhöhung einer Wärmeausdehnung. Dabei ist es derzeit üblich, zumindest einige auf der Welle angeordnete Bauelemente aus einer mit der Welle einheitlichen Stahlsorte herzustellen. Für das Verdichterrad kann zur Gewichtsreduzierung üblicherweise ein Aluminiumoder Titanwerkstoff eingesetzt werden. Um einer Unwuchtbildung des Verdichterrads vorzubeugen, werden die auf der Welle angeordneten Bauelemente durch eine Fixiereinrichtung mit einer dementsprechenden, anfänglichen Spannkraft auf der Welle fixiert. Im Falle einer Temperaturerhöhung dehnt sich jedoch aufgrund des höheren Ausdehnungskoeffizienten das Verdichterrad aus z. B. einem Aluminium- oder Titanwerkstoff stärker aus, als die Welle, auf der das Verdichterrad angeordnet ist. Dadurch erhöht sich die Spannkraft mit der die Bauelemente auf der Welle fixiert werden zusätzlich um eine durch die stärkere Wärmeausdehnung des Verdichterrades hervorgerufene Ausdehnungskraft. Dementsprechend ist diese durch die Wärmeausdehnung auftretende Ausdehnungskraft bei der anfänglichen Spannkraft zu berücksichtigen, da sonst die zulässige Flächenpressung der verspannten Bauelemente überschritten werden kann und es im schlimmsten Fall zu einem Abreißen der Welle kommen kann. Es ist allerdings denkbar, dass die maximal zulässige anfängliche Spannkraft nicht immer für alle Einsatzbereiche der auf der Welle angeordneten Bauelemente ausreichend ist. Aufgrund einer zu geringen anfänglichen Spannkraft, die im Falle einer absinkenden Temperatur, z. B. im Winter, durch den großen Ausdehnungskoeffizienten des Verdichterrades zusätzlich noch abgeschwächt werden kann, kann es zu einem Verrutschen, Verdrehen oder Verkippen des Verdichterrades kommen. Daraus kann wiederum eine negative Unwuchtänderung des Verdichterrades resultieren, die als akustische Störung vom Kunden beanstandet werden könnte.

Die vorliegende Erfindung beschäftigt sich mit dem Problem, für eine Ladevorrichtung eine verbesserte oder zumindest eine andere Ausführungsform anzugeben, die sich insbesondere durch eine mögliche Erhöhung der anfänglichen Spannkraft, mit der die Bauelemente auf der Welle fixiert werden, auszeichnet, ohne dass in dem gesamten Einsatzbereich die zulässige Flächenpressung der auf der Welle verspannten Bauelemente überschritten wird.

Erfindungsgemäß wird dieses Problem durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, eine Materialpaarung von verdichterseitig auf einer Welle angeordneten Bauelementen sowie der Welle selbst so vorzunehmen, dass in einem vorbestimmten Temperaturbereich ein Ausdehnungskoeffizient zumindest eines Bauelementes kleiner ist als ein Ausdehnungskoeffizient des Verdichterrades. Erfindungsgemäß ist der Ausdehnungskoeffizient des zumindest einen Bauelements nahezu null oder negativ, wobei zumindest ein Fixierelement der Fixiereinrichtung einen Ausdehnungskoeffizienten aufweist, der kleiner als der Ausdehnungskoeffizient des Verdichterrades ist und wobei zumindest ein solches Fixierelement einen Ausdehnungskoeffizienten aufweist, der kleiner als der Ausdehnungskoeffizient des Wellenabschnittes ist. Durch eine solche Materialpaarung kann teilweise eine temperaturbedingte Ausdehnung des Verdichterrades durch eine geringere Ausdehnung des zumindest einen Bauelementes so kompensiert werden, dass die durch die Ausdehnung des Verdichterrades resultierende und auf die Welle wirkende Ausdehnungskraft verringert ist. Da sich das Verdichterrad in Kombination mit dem zumindest einen Bauelement prozentual gegenüber der Welle weniger stark ausdehnt, als das Verdichterrad allein, ist auch die dadurch resultierende Spannkraft reduziert. Dies ermöglicht eine Erhöhung der anfänglichen Spannkraft, mit der die Bauelemente durch eine Fixiereinrichtung auf der Welle positioniert werden, da aufgrund der reduzierten, bei einer Temperaturerhöhung eintretenden Ausdehnungskraft, die maximale Flächenpressung der auf der Welle angeordneten und durch die Fixiereinrichtung positionierten Bauelemente nicht überschritten wird. Aufgrund einer dementsprechend erhöhten anfänglichen Spannkraft ist eine ausreichend stabile Positionierung des Verdichterrades zumindest bzgl. seiner Unwucht auf der Welle sichergestellt.

In einer bevorzugten Ausführungsform ist in dem vorbestimmten Temperaturbereich der Ausdehnungskoeffizient des zumindest einen Bauelementes nicht nur kleiner als der Ausdehnungskoeffizient des verdichter rades sondern sogar kleiner als der Ausdehnungskoeffizient der Welle. Dadurch lässt sich oben beschriebener Effekt vergrößern und demgemäß kann auch die anfängliche Spannkraft weiter erhöht werden.

Weitere wichtige Merkmale und Vorteile der Erfindung ergeben sich aus den Unteransprüchen, aus der Zeichnung und aus der zugehörigen Figurenbeschreibung anhand der Zeichnung.

Ein bevorzugtes Ausführungsbeispiel der Erfindung ist in der Zeichnung dargestellt und wird in der nachfolgenden Beschreibung näher erläutert.

Es zeigt, schematisch, die einzige Fig. 1 ein auf einer Welle fixiertes Verdichterrad.

Wie in Fig. 1 dargestellt, kann bei einer Ladevorrichtung 1 ein Verdichterrad 2 auf einer Welle 3 mittels einer Fixiereinrichtung 4 fixiert werden. Zusätzlich zu dem Verdichterrad 2 kann des Weiteren auch zumindest ein weiteres Bauelement, wie z. B. eine Dichtungsbuchse 5, ein vorgelagerter, zwischen Dichtungsbuchse 5 und Verdichterrad 2, angeordneter Teilbereich 6 der Dichtungsbuchse 5 und/oder eine Anlaufscheibe 7 durch die Fixiereinrichtung 4 zusammen mit dem Verdichterrad 2 auf der Welle 3 positioniert werden. Um in einem vorbestimmten Temperaturbereich eine Wärmeausdehnung des Verdichterrades 2, das bevorzugt aufgrund des geringen Gewichts aus einem Aluminium- und/oder Titanwerkstoff hergestellt ist, zumindest teilweise zu kompensieren, wird zumindest ein ebenfalls auf der Welle 3 angeordnetes und zusammen mit dem Verdichterrad 2 durch die Fixiereinrichtung 4 positioniertes Bauelement 5,6,7 aus einem Material hergestellt, dessen Ausdehnungskoeffizient α₃ kleiner ist als der Ausdehnungskoeffizient α₁ des Verdichterrades 2. Aufgrund einer solchen Materialpaarung dehnt sich eine Kombination aus Verdichterrad 2 mit einem Ausdehnungskoeffizienten α₁ und zumindest einem Bauelement 5,6,7 mit einem kleineren Ausdehnungskoeffizienten α₃ (α₁>α₃) relativ gesehen zur Welle 3 weniger stark aus als das Verdichterrad 2 für sich allein genommen. Dies hat zur Folge, dass die aus der Wärmeausdehnung resultierende und auf die Welle 3 wirkende Ausdehnungskraft geringer ist, als im Fall eines Verdichterrades 2 aus einem Aluminium- und/oder Titanwerkstoff und ebenfalls auf der Welle angeordneten Bauelementen 4,5,6,7, die aus einem gleichen Material wie die Welle 3 hergestellt sind oder einen ähnlichen Ausdehnungskoeffizienten α₂ wie die Welle 3 aufweisen.

Üblicherweise werden durch die Fixiereinrichtung 4 das Verdichterrad 2 sowie weitere Bauelemente 5,6,7 auf der Welle durch Verspannung fixiert. Dabei ist eine anfängliche Spannkraft so zu wählen, dass im Falle einer durch eine Temperaturerhöhung eintretenden Wärmeausdehnung aller Komponenten durch die entstehende und auf die Welle wirkende Ausdehnungskraft die zulässige Flächenpressung der verspannten Bauteile 2,4,6,5,7 nicht überschritten wird. Wären sowohl die Fixiereinrichtung 4 als auch die Bauelemente 5,6,7 aus einem gleichen Material hergestellt, wie die Welle 3, so würde ausschließlich die Wärmeausdehnung des Verdichterrades 2 zu einer zusätzlich zur Spannkraft auftretenden und auf die Welle 3 wirkenden Ausdehnungskraft im Falle einer Temperaturerhöhung führen. Dies kommt deshalb zustande, da der Ausdehnungskoeffizient α₂ der Welle aufgrund der üblichen Materialpaarung kleiner ist, als der Ausdehnungskoeffizient α₁ des Verdichterrades 2. Im Falle einer Temperaturerhöhung ist somit unter anderem die entlang der Welle eintretende Ausdehnung des Verdichterrades 2 größer als die Längenausdehnung der Welle 3. Dadurch kommt es, da der axiale Platz des Verdichterrades 2 auf der Welle 3 durch die Fixiereinrichtung 4 beschränkt ist, zu einer aufgrund der Wärmeausdehnung resultierenden Ausdehnungskraftwirkung auf die Welle 3. Deshalb muss die anfängliche Spannkraft, mit der die Bauteile 2,5,6,7 auf der Welle positioniert werden, so gewählt werden, dass auch im Falle einer Wärmeausdehnung die maximal zulässige Flächenpressung der miteinander verspannten Bauteile 2,4,5,6,7 nicht überschritten wird.

Nun ist es möglich, diese anfängliche Spannkraft zu erhöhen, wenn zumindest eines der Bauelemente 5,6,7 mit einem Ausdehnungskoeffizienten α₃ ausgestattet wird, der zumindest kleiner ist als der Ausdehnungskoeffizient α₁ des Verdichterrades 2. Durch eine solche Maßnahme lässt sich die aufgrund der Temperaturerhöhung einstellende Ausdehnungskraft verringern, wodurch es möglich wird, die anfängliche Spannkraft zu erhöhen. Dies hat wiederum den Vorteil, dass im gesamten, vorbestimmten und betrachteten Temperaturbereich, bzw. dem Betriebsbereich der Ladevorrichtung 1, die auf die Bauteile 2,4,6,5,7 wirkende Spannkraft in einem Bereich bleibt, in dem weder die zulässige Flächenpressung der verspannten Bauteile 2,4,5,6,7 überschritten wird, noch die auf die Bauteile 2,5,6,7 wirkende Spannkraft, z. B. aufgrund einer Temperaturerniedrigung, soweit abfällt, dass es zu einem Verrutschen, Verdrehen oder Verkippen zumindest des Verdichterrades 2 kommt.

Dabei folgt die Wärmeausdehnung folgender Formel ${l}^{x} = {\left({l}_{0}+Δl\right)}^{x} = {{l}_{0}}^{x} {\left(1+α⋅ΔT\right)}^{x}$
wobei: α Längenausdehnungskoeffizient
I Länge
x Dimension von 1 bis 3
und die aufgrund der Längenausdehnung resultierenden Kräfte dem Hookschen Gesetz gemäß der Formel: ${F}_{l} = \frac{E ⋅ A}{{l}_{0}} ⋅ Δ l$
mit E Elastizitätsmodul
A Querschnittsfläche.

Somit tritt aufgrund der Längenausdehnung Δl des Verdichterrades 2, die sich aufgrund des geringeren Ausdehnungskoeffizienten α₂ der Welle 3 nur unvollständig ausbilden kann, eine Dehnung der Welle 3 und eine Stauchung der auf der Welle 3 angeordneten Bauteile 2,4,5,6,7 auf.

Bevorzugt kann der Ausdehnungskoeffizient α₃ in einem vorbestimmten Temperaturbereich des zumindest einen Bauelements 5,6,7 so gewählt werden, dass er sogar kleiner als der Ausdehnungskoeffizient α₂ der Welle 3 ist. In diesem Fall würde sich die Welle 3 gegenüber dem zumindest einen Bauelement 5,6,7 stärker ausdehnen als das zumindest eine Bauelement 5,6,7. Dadurch kommt es zu einem Platzgewinn im Falle einer Wärmeausdehnung bei einer Temperaturerhöhung, der der Wärmeausdehnung des Verdichterrades 2 zur Verfügung steht. Durch diese Materialverpaarung kann die aufgrund einer mit einer Temperaturerhöhung einhergehenden Wärmeausdehnung des Verdichterrades 2 stärker oder sogar bei dementsprechender Ausbildung, nahezu vollständig kompensiert werden. Dadurch ist eine weitere Verminderung der durch Temperaturerhöhung eintretenden Ausdehnungskraft ermöglicht. Dies ist im Prinzip bei allen Ladevorrichtungen 1 durchführbar, bei denen z. B. die Welle aus Stahl oder einer Stahllegierung hergestellt ist und das Verdichterrad aus Aluminium oder Titan oder einer Aluminiumlegierung und/oder einer Titanlegierung hergestellt ist. In diesem Fall ist der Ausdehnungskoeffizient α₂ der Welle 3 in jedem Fall kleiner als der Ausdehnungskoeffizient α₁ des Verdichterrades 2.

Bevorzugt wird für zumindest ein solches Bauelement 5,6,7 eine Legierung verwendet, die aufgrund des Invar-Effektes der Legierung einen Ausdehnungskoeffizienten α₃ aufweist, der anomal niedrig ist. Solche Legierungen, die eine derartige Invarianz der Dehnung bzgl. einer Temperaturänderung aufweisen (Invar-Effekt) können sogar in bestimmten Temperaturbereichen negative Wärmeausdehnungskoeffizienten aufweisen. Dadurch lassen sich Ausdehnungskoeffizienten α₃ von zumindest einem Bauteil 5,6,7 ausbilden, die nahezu null bzgl. negativ sind.

Das Prinzip, die Wärmeausdehnung des Verdichterrades 2 durch zumindest ein Bauelement 5,6,7 mit einem geringeren Ausdehnungskoeffizienten zu kompensieren, kann für jedes zusammen mit dem Verdichterrad 2 auf der Welle angeordneten und durch die Fixiereinrichtung 4 positionierten bzw. verspannten Bauteil angewendet werden. So lassen sich z. B. die Bauelemente 5,6,7 mit einem im Vergleich zu dem Ausdehnungskoeffizienten α₁ des Verdichterrades 2 geringeren Ausdehnungskoeffizienten α₃ ausbilden Erfindungsgemäß ist vorgesehen, zumindest ein Fixierelement der Fixiereinrichtung 4 so auszubilden, dass das zumindest eine Fixierelement einen Ausdehnungskoeffizienten α_{f} aufweist, der kleiner ist als der Ausdehnungskoeffizient α₁ des Verdichterrades 2. Zumindest ein solches Fixierelement ist mit einem Ausdehnungskoeffizienten α_{f} ausgestattet, der kleiner als der Ausdehnungskoeffizient α₂ des Wellenabschnittes ist. Dies lässt sich, ebenso wie bei den Bauelementen 5,6,7 durch eine Legierung erreichen, die einen Invar-Effekt aufweist. Dadurch ist der Ausdehnungskoeffizient α_{f} der Legierung eines solchen Fixierelementes anomal niedrig und durch eine solche Ausbildung des Ausdehnungskoeffizienten α_{f} lässt sich die oben beschriebene Kompensation der Wärmeausdehnung des Verdichterrades 2 bewerkstelligen. Dabei ist es möglich, dass ein solches Fixierelement z. B. als Wellenmutter ausgebildet ist.

## Patentansprüche

1. Ladevorrichtung (1), insbesondere ein Abgasturbolader für ein Kraftfahrzeug,
- mit einer ein Verdichterrad (2) tragenden Welle (3),
- mit einer Fixiereinrichtung (4) zum Fixieren des Verdichterrades (2) auf der Welle (3),
- mit zumindest einem auf der Welle (3) und durch die Fixiereinrichtung (4) zusammen mit dem Verdichterrad (2) fixierten Bauelement (5,6,7),wobei zumindest in einem vorbestimmten Temperaturbereich ein Ausdehnungskoeffizient (α₃) des zumindest einen Bauelements (5,6,7) kleiner ist, als ein Ausdehnungskoeffizient (α₁) des Verdichterrades (2).
**dadurch gekennzeichnet,**
- **dass** der Ausdehnungskoeffizient (α₃) des zumindest einen Bauelements (5,6,7) nahezu null oder negativ ist,
- **dass** zumindest ein Fixierelement der Fixiereinrichtung (4) einen Ausdehnungskoeffizienten (α_{f}) aufweist, der kleiner als der Ausdehnungskoeffizient (α₁) des Verdichterrades (2) ist,
- **dass** zumindest ein solches Fixierelement einen Ausdehnungskoeffizienten (α_{f}) aufweist, der kleiner als der Ausdehnungskoeffizient (α₂) des Wellenabschnittes ist.

2. Ladevorrichtung (1) nach Anspruch 1,
**dadurch gekennzeichnet,**
**dass** in dem vorbestimmten Temperaturbereich ein Ausdehnungskoeffizient (α₂) der Welle (3) kleiner ist, als der Ausdehnungskoeffizient (α₁) des Verdichterrades (2).

3. Ladevorrichtung (1) nach einem der vorhergehenden Ansprüche,
**dadurch gekennzeichnet,**
**dass** in dem vorbestimmten Temperaturbereich der Ausdehnungskoeffizient (α₃) des zumindest einen Bauelements (5,6,7) kleiner ist, als der Ausdehnungskoeffizient (α₂) der Welle (3).

4. Ladevorrichtung (1) nach einem der vorhergehenden Ansprüche,
**dadurch gekennzeichnet,**
**dass** die Welle (3) aus Stahl oder einer Stahllegierung hergestellt ist.

5. Ladevorrichtung (1) nach einem der vorhergehenden Ansprüche,
**dadurch gekennzeichnet.**
**dass** das Verdichterrad (2) aus Aluminium oder Titan oder einer Aluminiumlegierung und/oder Titanlegierung hergestellt ist.

6. Ladevorrichtung (1) nach einem der vorhergehenden Ansprüche,
**dadurch gekennzeichnet,**
**dass** zumindest ein solches Bauelement (5,6,7) aus einer Legierung ausgebildet ist, wobei aufgrund des INVAR-Effektes der Legierung der Ausdehnungskoeffizient (α₃) des zumindest einen Bauelements (5,6,7) anomal niedrig ist.

7. Ladevorrichtung (1) nach einem der vorhergehenden Ansprüche,
**dadurch gekennzeichnet,**
**dass** zumindest ein solches Fixierelement aus einer Legierung ausgebildet ist, wobei aufgrund des INVAR-Effektes der Legierung der Ausdehnungskoeffizient (α_{f}) des zumindest einen Fixierelements anomal niedrig ist.

8. Ladevorrichtung (1) nach einem der vorhergehenden Ansprüche,
**dadurch gekennzeichnet,**
**dass** zumindest ein solches Fixierelement als Wellenmutter ausgebildet ist.

9. Ladevorrichtung (1) nach einem der vorhergehenden Ansprüche,
**dadurch gekennzeichnet,**
**dass** zumindest ein solches Bauelement (5,6,7) als eine Dichtungsbuchse (5), als ein Teil (6) der Dichtungsbuchse (5) oder als eine Anlaufscheibe (7) ausgebildet ist.

## Claims

1. Charging device (1), in particular an exhaust gas turbocharging device for a motor vehicle comprising:
- a shaft (3) supporting a compressor wheel (2),
- a fixing device (4) for fixing the compressor wheel (2) on the shaft (3),
- at least one component (5, 6, 7) fixed on the shaft (3) and fixed by the fixing device (4) together with the compressor wheel (2),
wherein at least in a predefined temperature range an expansion coefficient (α₃) of the at least one component (5, 6, 7) is smaller than an expansion coefficient (α₁) of the compressor wheel (2),
**characterised in that**
- the expansion coefficient (α₃) of the at least one component (5, 6, 7) is virtually zero or negative,
- at least one fixing element of the fixing device (4) has an expansion coefficient (α_{f}) which is smaller than the expansion coefficient (α₁) of the compressor wheel (2),
- at least one such fixing element has an expansion coefficient (α_{f}) which is smaller than the expansion coefficient (α₂) of the shaft section.

2. Charging device (1) according to claim 1, **characterised in that** in the predefined temperature range an expansion coefficient (α₂) of the shaft (3) is smaller than the expansion coefficient (α₁) of compressor wheel (2).

3. Charging device (1) according to any one of the preceding claims, **characterised in that** in the predefined temperature range the expansion coefficient (α₃) of the at least one component (5, 6, 7) is smaller than the expansion coefficient (α₂) of the shaft (3).

4. Charging device (1) according to any one of the preceding claims, **characterised in that** the shaft (3) is made of steel or from a steel alloy.

5. Charging device (1) according to any one of the preceding claims, **characterised in that** the compressor wheel (2) is made of aluminium or titanium or from an aluminium alloy and/or titanium alloy.

6. Charging device (1) according to any one of the preceding claims, **characterised in that** at least one such component (5, 6, 7) is made from an alloy, wherein because of the INVAR effect of the alloy the expansion coefficient (α₃) of the at least one component (5, 6, 7) is abnormally low.

7. Charging device (1) according to any one of the preceding claims, **characterised in that** at least one such fixing element is made from an alloy, wherein because of the INVAR effect of the alloy the expansion coefficient (α_{f}) of the at least one fixing element is abnormally low.

8. Charging device (1) according to any one of the preceding claims, **characterised in that** at least one such fixing element is designed as a shaft nut.

9. Charging device (1) according to any one of the preceding claims, **characterised in that** at least one such component (5, 6, 7) is designed as a sealing bush (5), as part (6) of the sealing bush (5) or as a thrust washer (7).

## Revendications

1. Dispositif de charge (1), en particulier une turbosoufflante à gaz d'échappement pour un véhicule automobile, comprenant
- un arbre (3) supportant une roue de compresseur (2),
- un système de fixation (4) servant à fixer la roue de compresseur (2) sur l'arbre (3),
- au moins une pièce (5, 6, 7) fixée sur l'arbre (3) et fixée conjointement avec la roue de compresseur (2) par le système de fixation (4), un coefficient de dilatation (α₃) de la pièce (5, 6, 7) au moins au nombre de une étant inférieur, au moins dans une plage de températures prédéfinie, à un coefficient de dilatation (α₁) de la roue de compresseur (2),
**caractérisé en ce**
- **que** le coefficient de dilatation (α₃) de la pièce (5, 6, 7) au moins au nombre de une est quasiment nul ou négatif,
- en ce qu'au moins un élément de fixation du système de fixation (4) présente un coefficient de dilatation (α_{f}) qui est inférieur au coefficient de dilatation (α₁) de la roue de compresseur (2),
- en ce qu'au moins un élément de fixation de ce type présente un coefficient de dilatation (α_{f}) qui est inférieur au coefficient de dilatation (α₂) du segment d'arbre.

2. Dispositif de charge (1) selon la revendication 1, **caractérisé en ce**
**qu'**un coefficient de dilatation (α₂) de l'arbre (3) est, dans la plage de températures prédéfinie, inférieur au coefficient de dilatation (α₁) de la roue de compresseur (2).

3. Dispositif de charge (1) selon l'une quelconque des revendications précédentes,
**caractérisé en ce**
**que** le coefficient de dilatation (α₃) de la pièce (5, 6, 7) au moins au nombre de une est, dans la plage de températures prédéfinie, inférieur au coefficient de dilatation (α₂) de l'arbre (3).

4. Dispositif de charge (1) selon l'une quelconque des revendications précédentes,
**caractérisé en ce**
**que** l'arbre (3) est fabriqué à partir d'acier ou d'un alliage d'acier.

5. Dispositif de charge (1) selon l'une quelconque des revendications précédentes,
**caractérisé en ce que**
la roue de compresseur (2) est fabriquée à partir d'aluminium ou de titane ou à partir d'un alliage d'aluminium et/ou d'un alliage de titane.

6. Dispositif de charge (1) selon l'une quelconque des revendications précédentes,
**caractérisé en ce**
**qu'**au moins une pièce (5, 6, 7) de ce type est réalisée à partir d'un alliage, le coefficient de dilatation (α₃) de la pièce (5, 6, 7) au moins au nombre de une étant anormalement bas du fait de l'effet invar de l'alliage.

7. Dispositif de charge (1) selon l'une quelconque des revendications précédentes,
**caractérisé en ce**
**qu'**au moins un élément de fixation de ce type est réalisé à partir d'un alliage, le coefficient de dilatation (α_{f}) de l'élément de fixation au moins au nombre de un étant anormalement bas du fait de l'effet invar de l'alliage

8. Dispositif de charge (1) selon l'une quelconque des revendications précédentes,
**caractérisé en ce**
**qu'**au moins un élément de fixation de ce type est réalisé sous la forme d'un écrou d'arbre.

9. Dispositif de charge (1) selon l'une quelconque des revendications précédentes,
**caractérisé en ce**
**qu'**au moins une pièce (5, 6, 7) de ce type est réalisée sous la forme d'une douille d'étanchéité (5), sous la forme d'une partie (6) de la douille d'étanchéité (5) ou sous la forme d'une rondelle de butée (7).
